# EUROPÄISCHE PATENTSCHRIFT

(11) **EP 1 272 754 B1**
(45) Veröffentlichungstag und Bekanntmachung des Hinweises auf die Patenterteilung: **02.11.2005**
(21) Anmeldenummer: 01911413.1
(22) Anmeldetag: 02.02.2001
(51) Int. Cl.: F02D 41/20, F02D 41/22, H01L 41/04, F02D 41/38, F02M 51/06

(54) **VERFAHREN ZUR DIAGNOSE DER SPANNUNGSANSTEUERUNG FÜR EINEN PIEZOELEKTRISCHEN AKTOR EINES EINSPRITZVENTILS**
METHOD FOR THE DIAGNOSIS OF THE VOLTAGE CONTROL FOR A PIEZOELECTRIC ACTUATOR OF AN INJECTION VALVE
PROCEDE DE DIAGNOSTIC DE LA COMMANDE DE TENSION POUR ACTIONNEUR PIEZO-ELECTRIQUE D'UNE SOUPAPE D'INJECTION

(30) Priorität: 01.04.2000 DE 10016476
(43) Veröffentlichungstag der Anmeldung: 08.01.2003
(73) Patentinhaber: ROBERT BOSCH GMBH, 70422 Stuttgart (DE)
(72) Erfinder: RUEGER, Johannes-Joerg, 71665 Vaihingen/Enz (DE); MROSIK, Matthias, 70376 Stuttgart (DE); PITZAL, Volker, 73550 Waldstetten/Wissgoldingen (DE); SCHULZ, Udo, 71665 Vaihingen/Enz (DE)
(86) Internationale Anmeldenummer: PCT/DE2001/000393
(87) Internationale Veröffentlichungsnummer: WO 2001/075289

(56) Entgegenhaltungen:
- WO-A-99/07026
- WO-A-99/67527
- DE-A- 19 742 073
- DE-A- 19 804 196
- DE-A- 19 845 042

## Beschreibung

### Stand der Technik

Die Erfindung geht aus von einem Verfahren zur Diagnose der Ansteuerspannung für einen piezoelektrischen Aktor eines Einspritzventils nach der Gattung des Hauptanspruchs. Es ist schon bekannt, piezoelektrisch angetriebene Einspritzventile insbesondere für ein Common-Rail-System zu verwenden. Dabei wird zur Einleitung des Einspritzvorgangs der Aktor mit einer entsprechenden Spannung angesteuert, so dass aufgrund seiner Längenänderung eine Ventilnadel den Einspritzkanal für den Einspritzvorgang öffnet bzw. schließt. Da das Einspritzmedium, insbesondere Kraftstoff für einen Verbrennungsmotor unter hohem Druck steht, ist zur hochgenauen Dosierung der Einspritzmenge eine exakte Öffnungs- und Schließdauer des Einspritzventils erforderlich. Insbesondere bei Einspritzventilen mit einem doppelschaltenden Steuerventil ergibt sich das Problem, dass aufgrund des Hystereseverhaltens des piezoelektrischen Aktors sowohl für die Schließstellung im zweiten Sitz als auch für die zwei 'offen'-Stellungen je nach Schaltrichtung unterschiedliche Spannungen erforderlich sind. Bei Nichterreichen der vorgesehenen Ansteuerspannung des Aktors kann es zum Aussetzen der Einspritzung und damit zur Laufunruhe des Motors, Verschlechterung des Abgases und Komfortverschlechterungen kommen.

### Vorteile der Erfindung

Das erfindungsgemäße Verfahren mit den kennzeichnenden Vorteilen des Hauptanspruchs hat demgegenüber den Vorteil, dass durch Bildung eines Toleranzbandes für jede Ansteuerung eine einfache Überwachung des Ansteuerverlaufs möglich ist. Besonders vorteilhaft ist, dass die Toleranzbänder unter Berücksichtigung von System- und Einspritzbedingungen festgelegt werden, so dass durch eine Plausibilitätsprüfung leicht feststellbar ist, ob zu dem momentanen Einspritzzyklus die gewünschte Ansteuerspannung vorgelegen hat.

Durch die in den abhängigen Ansprüchen aufgeführten Maßnahmen sind vorteilhafte Weiterbildungen und Verbesserungen des im Hauptanspruch angegebenen Verfahrens möglich. Besonders vorteilhaft ist, dass die Ansteuerspannung im Bereich der Aktorklemmen gemessen wird, so dass auch Leitungsunterbrechungen bis zum Aktor gleichzeitig erfaßt werden.

Bei Einspritzsystemen mit einer Mehrfacheinspritzung innerhalb eines Ansteuerverlaufszyklus ist vorteilhaft, dass in jeder Phase der Einspritzung das gewünschte Niveau der Ansteuerspannung überwacht wird. Dadurch ist gewährleistet, dass jeder Einspritzimpuls überwacht wird und Fehler leicht erkannt werden.

Durch die symmetrische Lage der Toleranzbänder um die Sollwerte ist sichergestellt, dass Über- oder Untersteuerungen im gleichen Maße erkannt werden.

Bei einem Einspritzventil mit einem doppelt schaltenden Steuerventil ergeben sich für die einzelnen Schaltzustände wenigstens vier Spannungsniveaus, die vorteilhaft auf einfache Weise ohne Mehraufwand überwacht werden können.

Bei Nichterreichen eines der vorgegebenen Toleranzbänder liegt ein Fehler vor, der zu einer Einspritzstörung, Fehleinspritzung oder Motorschäden führen kann.

Insbesondere durch Mehrfachmessung und Zählung der fehlerhaften Meßwerte kann auf einfache Weise eine Fehleranalyse durchgeführt werden. Tritt beispielsweise nur sporadisch ein Fehler auf, dann kann dies auch ein Hinweis auf eine harmlose Störung sein. In diesem Fall wird der Zähler automatisch zurückgesetzt.

Erst wenn die Fehler kontinuierlich auftreten, kann darauf geschlossen werden, dass der entsprechende Aktor bzw. das entsprechende Einspritzventil nicht ordnungsgemäß arbeitet. Bei einem derartiger Fehlerfall, wenn eine bleibende Regelabweichung vorliegt, kann in alternativer Ausgestaltung von "Anteuerspannung regeln" auf "Ansteuerspannung steuern" umgeschaltet werden, um vorteilhaft zumindest einen Notbetrieb aufrechtzuerhalten.

Sollte jedoch der Aktor selbst defekt sein, dann wird dieser abgeschaltet, um nicht das Steuergerät mit seiner Endstufe zu schädigen.

Vorteilhaft ist auch, die zuletzt gewählte Ansteuerspannung beizubehalten, wenn davon ausgegangen werden kann, dass beispielsweise die Regelung nicht wunschgemäß arbeitet.

Ein aufgetretener Fehler wird vorteilhaft gespeichert, damit er beispielsweise in der Werkstatt nachvollziehbar ist und das entsprechende Bauteil ausgetauscht werden kann.

Insbesondere zur Erfüllung von Verbrauchs- und Abgasforderungen erscheint die Anwendung des Verfahrens bei einem Common-Rail-Einspritzsystem vorteilhaft.

### Zeichnung

Ein Ausführungsbeispiel der Erfindung ist in der Zeichnung dargestellt und in der nachfolgenden Beschreibung näher erläutert. Figur 1 zeigt ein Einspritzventil mit einem doppelt schaltenden Steuerventil, Figur 2 zeigt ein Diagramm mit einer Ansteuercharakteristik, Figur 3 zeigt drei Funktionsdiagramme, Figur 4 zeigt ein Spannungsdiagramm, Figur 5 zeigt ein Blockschaltbild für eine Spannungsregelung und Figur 6 zeigt ein Blockschaltbild für eine Gradientenregelung.

### Beschreibung des Ausführungsbeispiels

Figur 1 zeigt in schematischer Darstellung ein Einspritzventil 1 mit einer zentralen Bohrung. Im oberen Teil ist ein Stellkolben 3 mit einem piezoelektrischen Aktor 2 eingebracht, wobei der Stellkolben 3 mit dem Aktor 2 fest verbunden ist. Der Stellkolben 3 schließt nach oben hin einen hydraulischen Koppler 4 ab, während nach unten eine Öffnung mit einem Verbindungskanal zu einem ersten Sitz 6 vorgesehen ist, in dem ein Kolben 5 mit einem Verschließglied 12 angeordnet ist. Das Verschließglied 12 ist als doppelt schließendes Steuerventil ausgebildet. Es verschließt den ersten Sitz 6, wenn der Aktor 2 in Ruhephase ist. Bei Betätigung des Aktors 2, d. h. beim Anlegen einer Ansteuerspannung Ua an den Klemmen +,-, betätigt der Aktor 2 den Stellkolben 3 und drückt über den hydraulischen Koppler 4 den Kolben 5 mit dem Verschließglied 12 in Richtung auf einen zweiten Sitz 7. Unterhalb des zweiten Sitzes ist in einem entsprechenden Kanal eine Düsennadel 11 angebracht, die den Auslauf im Hochdruckkanal (Common-Rail-Druck) 13 schließt oder öffnet, je nach dem, welche Ansteuerspannung Ua anliegt. Der Hochdruck wird durch das einzuspritzende Medium, beispielsweise Kraftstoff für einen Verbrennungsmotor über einen Zulauf 9 zugeführt. Über eine Zulaufdrossel 8 und eine Ablaufdrossel 10 wird die Zuflußmenge des Mediums in Richtung auf die Düsennadel 11 und den hydraulischen Koppler 4 gesteuert. Der hydraulische Koppler 4 hat dabei die Aufgabe, einerseits den Hub des Kolbens 5 zu verstärken und andererseits das Steuerventil von der statischen Temperaturdehnung des Aktors 2 zu entkoppeln.

Im folgenden wird die Funktionsweise dieses Einspritzventils näher erläutert. Bei jeder Ansteuerung des Aktors 2 wird der Stellkolben 3 in Richtung des hydraulischen Kopplers 4 bewegt. Dabei bewegt sich auch der Kolben 5 mit dem Verschließglied 12 in Richtung auf den zweiten Sitz 7 zu. Über Leckspalte wird dabei ein Teil des im hydraulischen Koppler 4 befindlichen Mediums, beispielsweise der Kraftstoff, herausgedrückt. Zwischen zwei Einspritzungen muß daher der hydraulische Koppler 4 wieder befüllt werden, um seine Funktionssicherheit zu erhalten.

Über den Zulaufkanal 9 herrscht ein hoher Druck, der beim Common-Rail-System beispielsweise zwischen 200 und 1600 bar betragen kann. Dieser Druck wirkt gegen die Düsennadel 11 und hält sie gegen den Druck einer nicht dargestellten Feder geschlossen, so dass kein Kraftstoff austreten kann. Wird nun in Folge der Ansteuerspannung Ua der Aktor 2 betätigt und damit das Verschlußglied 12 in Richtung des zweiten Sitzes bewegt, dann baut sich der Druck im Hochdruckbereich ab und die Düsennadel 11 gibt den Einspritzkanal frei. Da in dem hydraulischen Koppler 4 ein viel geringerer Druck herrscht, beispielsweise nur 10 % des Hochdrucks, wird nach dem Zurücknehmen der Ansteuerspannung Ua der hydraulische Koppler 4 wieder befüllt.

Das Diagramm der Figur 2 zeigt eine Ansteuercharakteristik für den Aktor 2. In Abhängigkeit von der Ansteuerspannung Ua ist der Hub, d. h. die Längenänderung des Aktors 2 aufgetragen. Wegen des doppelt schließenden Steuerventils 12 hat der Aktor 2 zwei Schließstellungen. In der Endstellung 1 liegt das Verschließglied 12 am ersten Sitz 6 an, wenn keine Ansteuerspannung Ua am Aktor 2 anliegt. Diese Position ist mit 'unten geschlossen' bzw. 'bottom' gekennzeichnet. Die zweite Schließstellung in Position 2 wird erreicht, wenn das Verschließglied am zweiten Sitz 7 anliegt. In diesem Fall ist die höchste Ansteuerspannung Ua aufzuwenden. Diese Stellung wird mit 'oben geschlossen' bzw. 'Top' bezeichnet. Zwischen diesen beiden Positionen 1, 2 liegen die Hysteresekennlinien a bzw. b, die in Abhängigkeit von der Bewegungsrichtung durchlaufen werden. Bewegt sich beispielsweise das Verschließglied 12 entlang der Kennlienie a von Position 1 in Richtung Position 2, dann muß die Ansteuerspannung Ua entsprechend erhöht werden. Die Stellung 'offen' bzw. 'up' wird dann in Position 3 erreicht. Diese Position stellt eine Zwischenstellung des Verschließgliedes 12 zwischen den beiden Sitzen 6 und 7 dar. Im umgekehrten Fall, wenn sich das Verschließglied 12 von Position 2 in Richtung Position 1 bewegt, wird die Kennlinie b durchlaufen. Die 'offen'-Stellung wird im Punkt 4 erreicht. Dieser Punkt ist mit 'down' bzw. 'offen' bezeichnet. Für die Offenstellung 'offen' sind daher die beiden Spannungen 'down' oder 'up' möglich. In der Praxis hat sich gezeigt, dass diese Spannungen neben der Hysterese-Eigenschaft des Aktors 2 auch von den in der jeweiligen Schaltrichtung differierenden Kräfteverhältnissen mit beeinflußt wird.

In Figur 3 sind für drei Funktionsdiagramme die Einspritzparameter Vent, Ua und TR für eine Vierfacheinspritzung an einem Einspritzventil 1 über die Zeit t aufgetragen. Das obere Diagramm zeigt die Einspritzdauer bei den Einspritzungen E₁, E₂, E₃ und E₄. Die Bezeichnung 1 bedeutet, daß das Ventil Vent geöffnet ist. Bei 0 ist das Ventil Vent geschlossen. Die Einspritzungen können Vor-, Haupt- und Nacheinspritzungen für einen einzigen Einspritzzyklus an einem Einspritzventil sein. In weiterer Ausgestaltung der Erfindung sind alternativ auch anders gestaltete Einspritzzyklen vorsehbar.

Das mittlere Diagramm zeigt die Ansteuerspannung Ua für den Aktor 2 zu den einzelnen Einspritzungen, so dass die Einspritzungen E₁ ... E₄ erfolgen können. Das untere Diagramm zeigt die Triggerung TR für die Ansteuerung der Ansteuerspannung Ua zu den entsprechenden Zeitpunkten t₁, t₂ für die erste Einspritzung, t₃, t₄ für die zweite Einspritzung, t₅, t₆ für die dritte Einspritzung und t₇, t₈ für die vierte Einspritzung. Bemerkenswert dabei ist, dass die Ansteuerspannung Ua in Abhängigkeit von der Schaltrichtung und der Position des Verschließgliedes 12 unterschiedlich hoch ist. Beispielsweise ist die Ansteuerspannung Ua zwischen den Zeitpunkten t₄, t₅ am höchsten. Hier liegt das Verschließglied 12 am zweiten Sitz 7 an, so dass keine Einspritzung erfolgen kann. Ebenso erfolgt bei der Spannung Ua = 0 keine Einspritzung.

Anhand der Figur 4 wird nun die erfindungsgemäße Überwachung dieser Ansteuerspannungen, wie sie zu Figur 3 erläutert wurden, in ihrer Funktion näher erläutert. Zu jedem Spannungsniveau für die einzelnen Stellungen des Verschließgliedes 12 wird ein Toleranzband B₁, B₂, B₃, B₄ gebildet. Dieses Toleranzband wird aufgrund von Betriebsparametern des Einspritzsystems, des Verbrennungsmotors oder von Umweltbedingungen gebildet. Bei einem Common-Rail-System ist es beispielsweise der Druck (Rail-Druck), die Temperatur, Motordrehzahl usw. Entsprechende Steuerschaltungen sind in Figur 5 und 6 vorgeschlagen und werden später näher erläutert werden.

Die Steuerschaltung gibt eine Sollsteuerspannung für die Ansteuerspannung Ua vor, die unter Berücksichtigung der einzelnen Parameter zur Ansteuerung des Aktors 2 erforderlich ist. Um diese Sollwerte für die Ansteuerspannung Ua werden entsprechende Toleranzbänder B₁ bis B₄ vorzugsweise symmetrisch gelegt. Figur 4 zeigt wieder eine Vielfacheinspritzung für einen Einspritzzyklus, der wie folgt abläuft. Bis zur Zeit t₁ liegt die Ansteuerspannung Ua im Bereich von 0 V. Hier wird das Toleranzband B₁ entsprechend für die Spannung U_{Bottom} gelegt. Diese Spannung entspricht der Position 1 gemäß der Figur 2. Für die 'offen'-Stellung gemäß der Spannung Uᵤₚ ist das Toleranzband B₃ vorgesehen. Entsprechend ist für die zweite Endstellung in Position 2 (Figur 2) das Tolenanzband B₄ für die Spannung U_{Top} vorgesehen. Bei der Bewegung des Verschließgliedes 12 in Richtung auf den ersten Sitz 6 ist noch das Toleranzband B₂ entsprechend der Spannung U_{down} vorgesehen. Die Zeitpunkte t₁ bis t₆ stellen die Triggerpunkte dar, bei denen die Spannung ansteigt bzw. abfällt. Vor und nach diesen Zeitpunkten wird jeweils mit einer vorhandenen Meßeinrichtung, die vorzugsweise an den Anschlußklemmen des Aktors 2 angeschlossen ist, die Ausgangsspannung Ua gemessen und mit einer Fehlereinrichtung überprüft, ob die Sollwerte für die Ansteuerspannungen Ua erreicht wurden.

Wurden für ein oder mehrere Toleranzbänder bei wiederholten Zyklen die Sollwerte nicht erreicht, dann wird die Anzahl der fehlerhaften Messungen gezählt und gespeichert. Übersteigt die Anzahl der Fehler bzw. der fehlerhaften Messungen einen vorgegebenen Schwellwert, dann kann davon ausgegangen werden, dass ein Defekt vorliegt. Beispielsweise kann die Steuerschaltung fehlerhaft sein oder ein Fehler im Kabelbaum vorliegen. Im anderen Fall, wenn die vorgegebene Schwelle nicht überschritten wird, können Störungen vorgelegen haben, die für den weiteren Betrieb nicht kritisch sind. In diesem Fall wird der Fehlerspeicher wieder gelöscht, weil nur ein 'vorläufiger Defekt' erkannt wurde.

Bei einem endgültigen Defekt kann der Aktor vorteilhaft nur über eine Diagnoseschnittstelle im Rahmen eines Services zurückgesetzt werden. In alternativer Ausgestaltung ist vorgesehen, den Fehler mit jedem Fahrzyklus neu zu identifizieren. Beide Fälle können in Abhängigkeit von der Applikation wahlweise vorgesehen sein.

Als weitere Alternative ist vorgesehen, vom Regelbetrieb in den Steuerbetrieb zu gehen, wenn die Regelung der Ansteuerspannung nicht mehr möglich erscheint. In diesem Fall ist es vorteilhaft, die zuletzt eingestellte Ansteuerspannung Ua beziehungsweise die Reglerausgänge, wie sie zu den Figuren 5 und 6 beschrieben werden, gewissermaßen einzufrieren und weiter zu verwenden.

Nachfolgend werden zwei alternative Ausführungsbeispiele zur Regelung der Ansteuerspannung bzw. deren Gradienten näher erläutert.

Figur 5 zeigt ein Blockschaltbild für eine Regelung des Spannungsniveaus Ua in schematischer Ausführung. Zunächst wird in einem Subtrahierer 51 aus den über Eingängen a und b zugeführte Soll- und Istwerten für der Ansteuerspannung Ua ein Differenzwert gebildet. Dieser wird in einem nachgeschalteten Vergleicher 52 mit der Spannungslage im zugeordneten Toleranzband B1...B4 (z. B. untere Schwelle S11, obere Schwelle S12) verglichen. Der Ausgang ist mit einem Fehlerentpreller 58 verbunden. Liegt der Meßwert im Bereich 0, dann liegt kein Fehler vor. Liegt der Wert bei 1, dann liegt ein Fehler vor und ein entsprechendes Steuersignal wird an den Umschalter 56 gegeben. Gleichzeitig wird der Differenzwert zu einem nachgeschalteten Regler 53 geführt und über einen Grenzwertgeber 54 dem Umschalter 56 zugeführt. Der Umschalter 56 kann einerseits den Sollwert "einfrieren", andererseits wird er einem Addierer 55 zugeführt, der den Offsetwert zum Sollwert an der Klemme a addiert. Der Ausgangswert wird einem Begrenzer 57 zugeführt, der an einem Ausgang c die Ansteuerspannung Ua für den Aktor 2 ausgibt. Die Umschaltung erfolgt erfindungsgemäß dann, wenn der Differenzwert für eine vorgegebene Anzahl von Meßwerten außerhalb des jeweiligen Toleranzbandes liegt.

Nachfolgend wird die Funktionsweise der Figur 6 beschrieben. Während für die Spannungsregelung der Sollwert Ua im wesentlichen vom Raildruck und der Aktortemperatur bestimmt wird, sind für die Berechnung der Gradienten-Sollwerte dU/dt die Aktorspannungen ausschlaggebend. Dieses ist aus dem Blockschaltbild der Figur 6 ersichtlich. Der zylinderspezifische Spannungswert wird über einen Eingang b einem Differenzglied 61 zur Bildung der Gradienten-Sollkennlienie zugeführt. Diese wird in einem Subtrahierer 62 von einem Gradienten-Istwert subtrahiert, der über einen Eingang a ebenfalls dem Subtrahierer zugeführt wurde. Die Gradienten-Differenz wird einem Vergleicher 63 zugeführt, der diese mit dem vorgegebenen Toleranzband B1...B4 (beispielsweise unterer Toleranzwert S13, oberer Toleranzwert S14) vergleicht. Das Ausgangssignal gelangt über eine Fehlerentprellung 70 auf den Steuereingang des Umschalters 66.

Des weiteren gelangt das Differenzsignal vom Diffenzierglied 62 auf einen Regler 64 und anschließend über einen Grenzwertgeber 65 auf den Umschalter 66. Ähnlich wie in Figur 5 kann das Signal eingefroren oder nach Verknüpfung in Position 67 und 68 einem Begrenzer 69 zur Begrenzung des Stromwertes für den Aktor 2 zugeführt werden. Ergänzend wird in Position 67 der zylinderspezifische Gradienten-Sollwert hinzugefügt. In Position 68 kann über einen Eingang c ein Kapazitätswert für den Aktor 2 eingegeben werden. Des weiteren sind Eingänge f und g für das Minimum-/Maximum der Strombegrenzung 69 vorgesehen. Am Ausgang h steht der Stromwert zur Verfügung.

Die Berechnungen erfolgen vorzugsweise immer für jeden Zylinder des Verbrennungsmotors einzeln, um eine optimale Einspritzung zu erhalten.

## Patentansprüche

1. Verfahren zur Diagnose der Ansteuerung für einen piezoelektrischen Aktor eines Einspritzventils, wobei mittels des Aktors eine Düsennadel in eine Stellung 'offen' oder in eine Stellung 'geschlossen' gebracht und wobei die Ansteuerspannung (Ua) des Aktors (2) mittels einer Meßeinrichtung in den einzelnen Steuerphasen gemessen wird, **dadurch gekennzeichnet, dass** für jede Steuerphase ein Toleranzband (B₁, ... B₄) für die Ansteuerspannung (Ua) und/oder den Spannungsgradienten festgelegt wird, wobei das Toleranzband (B₁ ... B₄) unter Berücksichtigung von System-und Einspritzbedingungen festgelegt wird, und dass eine Diagnoseprüfung derart durchgeführt wird, dass eine Fehlermeldung ausgegeben und/oder gespeichert wird, wenn die Ansteuerspannung und/oder der Spannungsgradient das vorgegebene Toleranzband (B₁ ... B₄) nicht erreicht.

2. Verfahren nach Anspruch 1, **dadurch gekennzeichnet, dass** die Ansteuerspannung (Ua) im Bereich der Aktorklemmen (+,-) gemessen wird.

3. Verfahren nach Anspruch 1 oder 2, **dadurch gekennzeichnet, dass** bei einer Mehrfacheinspritzung mit einem Ansteuerverlaufszyklus die Ansteuerspannung (Ua) in jeder Phase des Ansteuerverlaufszyklus gemessen wird.

4. Verfahren nach Anspruch 3, **dadurch gekennzeichnet, dass** der Sollwert für die Ansteuerspannung (Ua) in Abhängigkeit vom Leitungsdruck im Hochdrucksystem bestimmt wird und dass die Toleranzbänder (B₁ ... B₄) vorzugsweise symmetrisch um die Sollwerte gelegt werden.

5. Verfahren nach einem der vorhergehenden Ansprüche, **dadurch gekennzeichnet, dass** das Einspritzventil (1) mit einem doppelt schaltenden Steuerventil (5) ausgebildet ist und das die Toleranzbänder (B₁ ... B₄) für die Spannungsniveaus 'bottom', 'up', 'Top' und/oder 'down' gebildet werden.

6. Verfahren nach einem der vorhergehenden Ansprüche, **dadurch gekennzeichnet, dass** bei Nichterreichen eines der vorgegebenen Toleranzbänder (B1...B4) der Aktor (2) entladen wird, um in einen sicheren Zustand zu gehen.

7. Verfahren nach einem der vorhergehenden Ansprüche, **dadurch gekennzeichnet, dass** bei Erkennung des Nichterreichens des vorgegebenen Toleranzbandes (B1...B4) die Meßwerte für weitere Berechnungen nicht verwendet werden.

8. Verfahren nach einem der vorhergehenden Ansprüche, **dadurch gekennzeichnet, dass** bei einer vorgegebenen Anzahl von Meßzyklen geprüft wird, wie häufig die Ansteuerpannung (Ua) das erwartete Toleranzband (B₁ ... B₄₎ nicht erreicht hat.

9. Verfahren nach Anspruch 8, **dadurch gekennzeichnet, dass** bei Erreichen der vorgegebenen Anzahl von Meßzyklen von "Ansteuerspannung regeln" auf "Ansteuerspannung steuern" umgeschaltet wird.

10. Verfahren nach Anspruch 8 oder 9, **dadurch gekennzeichnet, dass** bei Erreichen der vorgegebenen Anzahl von Meßzyklen zumindest der betreffende Aktor (2) abgeschaltet wird.

11. Verfahren nach Anspruch 8 oder 9, **dadurch gekennzeichnet, dass** bei Erreichen der vorgegebenen Anzahl von Meßzyklen die zuletzt bestimmte Ausgangsgröße der Regler für das Spannungsniveau und/oder für den Gradienten beibehalten wird.

12. Verfahren nach Anspruch 8, **dadurch gekennzeichnet, dass** bei Unterschreiten eines vorgegebenen Grenzwertes für die Anzahl von gemessenen Fehlern der Aktor (2) als funktionsfähig erkannt wird.

13. Verfahren nach Anspruch 12, **dadurch gekennzeichnet, dass** der Fehlerspeicher zurückgesetzt wird.

14. Verwendung des Verfahrens nach einem der vorhergehenden Ansprüche für ein Einspritzventil (1) in einem Common-Rail-System eines Kraftfahrzeugmotors.

## Claims

1. Method for the diagnosis of the actuation for a piezoelectric actuator of an injection valve, wherein a nozzle needle is moved into an "open" position or into a "closed" position by means of the actuator, and wherein the actuation voltage (Ua) of the actuator (2) in the individual control phases is measured by means of a measuring device, **characterized in that** a tolerance band (B₁, ... B₄) for the actuation voltage (Ua) and/or the voltage gradient is defined for each control phase, with the tolerance band (B₁ ... B₄) being defined taking into account system conditions and injection conditions, and **in that** a diagnostic check is carried out in such a way that a fault message is output and/or stored if the actuation voltage and/or the voltage gradient does not reach the predefined tolerance band (B₁... B₄).

2. Method according to Claim 1, **characterized in that** the actuation voltage (Ua) is measured in the region of the actuator terminal (+, -).

3. Method according to Claim 1 or 2, **characterized in that** in the case of multiple injection with an actuation profile cycle, the actuation voltage (Ua) is measured in each phase of the actuation profile cycle.

4. Method according to Claim 3, **characterized in that** the setpoint value for the actuation voltage (Ua) is determined as a function of the line pressure in the high-pressure system, and **in that** the tolerance bands (B₁ ... B₄) are preferably positioned symmetrically about the setpoint values.

5. Method according to one of the preceding claims, **characterized in that** the injection valve (1) is embodied with a double-switching control valve (5), and **in that** the tolerance bands (B₁ ... B₄) are formed for the "bottom", "up", "top" and/or "down" voltage levels.

6. Method according to one of the preceding claims, **characterized in that** when one of the predefined tolerance bands (B₁ ... B₄) is not reached, the actuator (2) is discharged in order to go into a safe state.

7. Method according to one of the preceding claims, **characterized in that** when it is detected that the predefined tolerance band (B₁ ... B₄) is not reached, the measured values are not used for further calculation.

8. Method according to one of the preceding claims, **characterized in that** checking of how frequently the actuation voltage (Ua) has not reached the anticipated tolerance band (B₁... B₄) is carried out at a predefined number of measurement cycles.

9. Method according to Claim 8, **characterized in that** when the predefined number of measurement cycles is reached, switching over is performed from "closed-loop control of actuation voltage" to "open-loop control of actuation voltage".

10. Method according to Claim 8 or 9, **characterized in that** when the predefined number of measurement cycles is reached, at least the affected actuator (2) is switched off.

11. Method according to Claim 8 or 9, **characterized in that** when the predefined number of measurement cycles is reached, the output value of the closed-loop controllers which is determined last for the voltage level and/or for the gradient is retained.

12. Method according to Claim 8, **characterized in that** when the number of measured faults drops below a predefined limiting value, the actuator (2) is detected as functionally capable.

13. Method according to Claim 12, **characterized in that** the fault memory is reset.

14. Use of the method according to one of the preceding claims for an injection valve (1) in a common-rail system of a motor vehicle engine.

## Revendications

1. Procédé de diagnostic de la commande pour un actionneur piézoélectrique d'un injecteur, dans lequel une aiguille d'injecteur peut être amenée au moyen de l'actionneur dans une position « ouverte » ou une position « fermée », la tension de commande (Ua) de l'actionneur (2) étant mesurée au moyen d'un dispositif de mesure dans les différentes phases de commande,
**caractérisé en ce que**
pour chaque phase de commande une bande de tolérances (B1 ... B4) est fixée pour la tension de commande (Ua) et/ou le gradient de tension, la bande de tolérances (B1 ... B4) étant fixée en tenant compte de conditions de système et d'injection, et
un diagnostic est effectué de telle sorte qu'un message d'erreur soit émis et/ou mémorisé lorsque la tension de commande et/ou le gradient de tension n'atteint pas la bande de tolérance (B1 ... B4) prédéterminée.

2. Procédé selon la revendication 1,
**caractérisé en ce que**
la tension de commande (Ua) est mesurée dans la zone des bornes d'actionneur (+, -).

3. Procédé selon la revendication 1 ou 2,
**caractérisé en ce que**
pour une injection multiple avec un cycle d'évolution de commande, la tension de commande (Ua) est mesurée dans chaque phase du cycle d'évolution de commande.

4. Procédé selon la revendication 3,
**caractérisé en ce que**
la valeur de consigne pour la tension de commande (Ua) est déterminée en fonction de la pression de conduite dans le système haute pression, et les bandes de tolérances (B1 ... B4) sont placées de préférence symétriquement autour des valeurs de consigne.

5. Procédé selon l'une quelconque des revendications précédentes,
**caractérisé en ce que**
l'injecteur (1) est conçu avec une soupape de commande (5) à double commutation, et les bandes de tolérances (B1 ... B4) sont formées pour les niveaux de tension « bas », « montant », « haut » et/ou « descendant ».

6. Procédé selon l'une quelconque des revendications précédentes,
**caractérisé en ce que**
si l'une des bandes de tolérances (B1 ... B4) prédéterminées n'est pas atteinte, l'actionneur (2) est déchargé pour passer dans un état sûr.

7. Procédé selon l'une quelconque des revendications précédentes,
**caractérisé en ce que**
lorsque l'on détecte que la bande de tolérances (B1 ... B4) prédéterminée n'est pas atteinte, les valeurs de mesure ne sont pas utilisées pour d'autres calculs.

8. Procédé selon l'une quelconque des revendications précédentes,
**caractérisé en ce que**
pour un nombre prédéterminé de cycles de mesure, on vérifie combien de fois la tension de commande (Ua) n'a pas atteint la bande de tolérances (B1 ... B4) prévue.

9. Procédé selon la revendication 8,
**caractérisé en ce que**
lorsque le nombre prédéterminé de cycles de mesures est atteint, on commute de « réguler la tension de commande » sur « commander la tension de commande ».

10. Procédé selon la revendication 8 ou 9,
**caractérisé en ce que**
lorsque le nombre prédéterminé de cycles de mesure est atteint, on coupe au moins l'actionneur (2) concerné.

11. Procédé selon la revendication 8 ou 9,
**caractérisé en ce que**
lorsque le nombre prédéterminé de cycles de mesure est atteint, on conserve la dernière grandeur de sortie déterminée des régulateurs pour le niveau de tension et/ou le gradient.

12. Procédé selon la revendication 8,
**caractérisé en ce que**
lorsque le nombre d'erreurs mesurées est inférieur à une valeur seuil prédéterminée, l'actionneur (2) est reconnu comme étant opérationnel.

13. Procédé selon la revendication 12,
**caractérisé en ce que**
la mémoire d'erreurs est remise à zéro.

14. Mise en oeuvre du procédé selon l'une quelconque des revendications précédentes pour un injecteur (1) dans un système à rampe commune d'un moteur de véhicule automobile.
